# EUROPÄISCHE PATENTSCHRIFT

(11) **EP 0 587 630 B1**
(45) Veröffentlichungstag und Bekanntmachung des Hinweises auf die Patenterteilung: **01.03.1995**
(21) Anmeldenummer: 92910973.4
(22) Anmeldetag: 26.05.1992
(51) Int. Cl.: B65D 23/08, B65D 5/50, B65D 23/00

(54) **VERPACKUNG FÜR SCHÜTTFÄHIGE GÜTER**
PACKAGE FOR FLOWABLE GOODS
EMBALLAGE POUR MARCHANDISES COULANTES

(30) Priorität: 04.06.1991 DE 4118252
(43) Veröffentlichungstag der Anmeldung: 23.03.1994
(73) Patentinhaber: Henkel Kommanditgesellschaft auf Aktien, 40191 Düsseldorf (DE)
(72) Erfinder: BERGNER, Rainer, D-4000 Düsseldorf 13 (DE); DRÖSSLER, Hubert, D-4006 Erkrath (DE); KONKEL, Siegfried, D-4000 Düsseldorf 13 (DE); WEISS, Volker, D-4018 Langenfeld (DE); WELTGEN, Paul-Otto, D-4010 Hilden (DE)
(86) Internationale Anmeldenummer: EP9201180
(87) Internationale Veröffentlichungsnummer: WO9221578

(56) Entgegenhaltungen:
- EP-A- 0 406 625
- DE-C- 932 899
- US-A- 4 589 560

## Beschreibung

Die Erfindung betrifft eine Verpackung für schüttfähige Güter, wie Flüssigkeiten oder rieselfähige Feingranulate oder dgl., die aus einem inneren, das zu verpackende Gut aufnehmenden, mittels Blasverfahren dünnwandig ausgebildeten Kunststoffhohlkörper mit vorzugsweise im wesentlichen rechteckigem Querschnitt und aus einem den Kunststoffhohlkörper umgebenden, in der Verpackungslage am Kunststoffhohlkörper anliegenden boden- und deckelfreien Stützmantel, vorzugsweise mit einem oberen Auflagerand, besteht, wobei im Kunststoffhohlkörper vorzugsweise eine obere Auflageschulter zum Abstützen am Auflagerand des Stützmantels vorgesehen ist und wobei der Kunststoffhohlkörper wenigstens eine Einbuchtung mit Abstand zur Boden- und Schulterfläche aufweist und der Stützmantel mit wenigstens einer nach innen in die Einbuchtung umfaltbaren, als Fixierelement für den Stützmantel ausgebildeten laschenartigen Ausstanzung versehen ist.

Eine solche Verpackung ist aus der DE-A-3921258 der Anmelderin bekannt. Bei dieser bekannten Verpackung kann der im Vergleich zu üblichen Kunststoffflaschen sehr dünnwandige Kunststoffhohlkörper mittels Blasverfahren aus verblasbarem Kunststoff hergestellt werden, wodurch der Kunststoffanteil der Verpackung sehr gering gehalten werden kann. Die Festigkeit und Standsicherheit wird vom Stützmantel bereitgestellt, während die Verbindung von Stützmantel und Kunststoffhohlkörper durch einen oberen Auflagerand der Umhüllung, auf dem sich die Auflageschulter des Kunststoffhohlkörpers abstützt, und durch in die Einbuchtung einfaltbare laschenartige Ausstanzung gewährleistet ist.

Diese bekannte Verpackung ist aufgrund ihres geringen Kunststoff- und Kartonanteils umweltfreundlich und läßt sich durch ihre relativ einfache Zweiteilung nach dem Gebrauch (Zerlegen in Kunststoffhohlkörper und Stützmantel) vom Benutzer getrennt entsorgen, insbesondere kann der Stützmantel einem Altpapierrecycling zugeführt werden. Die bekannte Verpackung weist jedoch noch den Nachteil auf, daß die Fixierung der beiden Verpackungsteile, Kunststoffhohlkörper und Stützmantel, insbesondere wenn die Verpackung voll gefüllt und damit schwer ist, noch nicht zufriedenstellend ist. Die laschenartigen Ausstanzungen sind nur einseitig an dem Stützmantel angelenkt und weisen eine Stanzlinie in Längsrichtung der Stützhülle auf. Hierdurch besteht, insbesondere bei vorbekannten Verpackungen ohne die Laschen arretierende Rastelemente, die Gefahr, daß die laschenartigen Ausstanzungen aufgrund der Materialrückstellkräfte wieder zurückklappen und beim Ergreifen der Verpackung dann der Kunststoffhohlkörper aus der Stützhülle herausrutscht. Darüber hinaus ist auch die Ausgestaltung der Griffmulden noch nicht optimal.

Aus der DE-A-932899 ist eine querschnittlich rechteckige boden- und deckelfreie Kartonhülle als Verpackung für Glühbirnen bekannt. Diese Hülle weist in jeder ihrer Eckkanten jeweils zwei laschenartig nach innen eingefaltete Ausstanzungen auf. Diese sind derart angeordnet, daß sie oben und unten an dem Glaskörper einer Glühbirne anliegen, die in der Verpackung verpackt wird. Diese vorbekannte Verpackungshülse wirkt nicht mit einem weiteren Verpackungsteil zusammen, an dem sie zu arretieren wäre.

Aufgabe der Erfindung ist die Schaffung einer Lösung, mit der die Handhabbarkeit einer gattungsgemäßen Verpackung, insbesondere die Verbindung von Kunststoffhohlkörper und Stützmantel, noch verbessert werden kann, wobei gleichzeitig der Kunststoff- und Kartonanteil an der Verpackung gering gehalten werden soll.

Diese Aufgabe wird bei einer Verpackung der eingangs bezeichneten Art erfindungsgemäß dadurch gelöst, daß in lediglich einer Eckkante oder zwei gegenüberliegenden Eckkanten jeweils mindestens eine Einbuchtung ausgebildet ist, in die eine an zwei Seitenkanten am Stützmantel angelenkte und quer zur Eckkante geschnittene Lasche eingefaltet ist.

Mit dieser Ausbildung wird die Handhabbarkeit einer derartigen Verpackung wesentlich verbessert, ohne daß der Kunststoff- und Kartonanteil der Verpackung vergrößert wird, d. h. die Verpackung ist gleichzeitig umweltfreundlich. Bereits eine Einbuchtung in einer Eckkante des Kunststoffhohlkörpers mit darin eingefalteter laschenförmiger Ausstanzung ist für die Fixierung des Stützmantels am Kunststoffhohlkörper ausreichend. Dadurch, daß die laschenartige Einstanzung mit zwei Seitenkanten am Stützmantel angelenkt und quer zur Eckkante geschnitten ist, ist diese zweischenklig ausgebildet und ragt mit beiden Schenkeln an die Wandung der Einbuchtung anliegend in diese ein. Die Gefahr des Wiederausklappens der laschenförmigen Ausstanzung aufgrund von Mataterialrückstellkräften ist hierbei nicht mehr gegeben. Wenn an zwei gegenüberliegenden Eckkanten Einbuchtungen ausgebildet sind, können diese gleichzeitig als Greifhilfe dienen.

In Ausgestaltung sieht die Erfindung vor, daß der Kunststoffhohlkörper an zwei diagonal gegenüberliegenden Eckbereichen jeweils eine etwa quaderförmige Einbuchtung aufweist, der jeweils eine einfaltbare Lasche zugeordnet ist. Durch diese Ausgestaltung und Anordnung der Einbuchtungen mit den zugeordneten Laschen des Stützmantels wird dem Benutzer eine besonders bedienerfreundliche, an die Benutzerhand angepaßte Handhabe zur Verfügung gestellt. Gleichzeitig mit einer einwandfreien Arretierung des Stützmantels auf dem Kunststoffhohlkörper wird durch diese Einbuchtungen eine optimale Greifhilfe geschaffen. Für die Fixierung der Laschen haben sich quaderförmige Ausbuchtungen als besonders vorteilhaft erwiesen.

Besonders vorteilhaft ist es, wenn in den einfaltbaren Laschen Handhabungsöffnungen ausgespart sind. Diese Ausgestaltung hat den Vorteil, daß zum späteren getrennten Entsorgen des Gebindes die Umhüllung leicht wieder abgestreift werden kann, in dem vorher auf einfache Weise die Laschen wieder aus den zugehörigen Einbuchtungen herausgezogen werden können.

Um eine noch sicherere Arretierung zwischen dem Kunststoffhohlkörper und dem umhüllenden Stützmantel zu erreichen, was insbesondere für größere Verpackungen bzw. Verpackungen mit schwerem Füllmaterial wünschenswert ist, sieht die Erfindung auch eine zusätzliche Arretierung zwischen Stützmantel und Kunststoffhohlkörper vor, so daß in einer Eckkante des Kunststoffhohlkörpers zwei Einbuchtungen mit jeweils einer zugeordneten Lasche des Stützmantels ausgebildet sind. Diese zusätzliche Arretierung hat den Vorteil, daß ein Abschieben bzw. Ablösen des Stützmantels vom Kunststoffhohlkörper in beiden Richtungen verhindert werden kann, was insbesondere bei querschnittlich im wesentlichen dreieckförmiger Einbuchtung und Lasche hilfreich ist.

Die Erfindung ist nachstehend anhand der Zeichnung beispielsweise näher erläutert. Diese zeigt in
- Fig. 1: eine Seitenansicht einer Verpackung mit teilweise aufgebrochener Umhüllung,
- Fig. 2: eine Seitenansicht einer Verpackung mit einem zusätzlichen Arretierungselement,
- Fig. 3: einen Schnitt gemäß Linie III-III in Fig. 1,
- Fig. 4: einen Ausschnitt aus einem Faltzuschnitt für den Stützmantel der Verpackung,
- Fig. 5: eine querschnittlich dreieckförmige Einbuchtung in einem teilweise dargestellten Kunststoffhohlkörper und in
- Fig. 6: einen Ausschnitt aus einem Faltzuschnitt für den Kunststoffhohlkörper nach Fig. 5.

Die allgemein mit 1 bezeichnete Verpackung besteht im dargestellten Bereich aus einem querschnittlich im wesentlichen quadratischen Kunststoffhohlkörper 2 und einer stützenden Umhüllung 3 aus Karton oder einem vergleichbaren Material.

Die in Fig. 1 und 3 dargestellte Verpackung 1 ist an zwei gegenüberliegenden Eckbereichen des Kunststoffhohlkörpers 2 mit je einer mit 4 bezeichneten Einbuchtung versehen, die in Fig. 1 gestrichelt dargestellt und die im wesentlichen quaderförmig ausgebildet ist. Diese Einbuchtungen 4 dienen als Griffmulden, in die Laschen 5 des Stützmantels 3 eingreifen. Dabei sind die Laschen 5 durch Ausstanzungen 6 bzw. gerillte Faltlinien 7 in den entsprechenden Eckbereichen des Stützmantels 3 gebildet. Ferner weist jede Lasche 5 jeweils eine Handhabungsöffnung 8 auf, die entsprechend ausgestanzt ist und das Herausziehen der Lasche 5 aus der jeweiligen Einbuchtung 4 erleichtert.

Im oberen Bereich des Kunststoffhohlkörpers 2 sind ein Verschlußdeckel 9 sowie eine obere Auflageschulter 10 dargestellt, die sich in der Gebrauchslage auf der freien Kante 11 des umgebenden Stützmantels 3 abstützt. Der Bodenbereich des Kunststoffhohlkörpers 2 ist zur Erhöhung der Stabilität mehrfach gewölbt ausgebildet, was durch das Bezugszeichen 12 angedeutet ist.

Zur Verbesserung der Arretierung zwischen dem Kunststoffhohlkörper 2 und dem umhüllenden Stützmantel 3 ist im unteren Bereich des Hohlkörpers 2 eine weitere, jedoch kleinere quaderförmige Einbuchtung 13 vorgesehen (Fig. 2), in die eine zugeordnete, teilweise ausgestanzte Lasche 14 des Stützmantels 3 einfaltbar ist. Die Funktionsweise und Ausbildung dieser Arretierung 13, 14 entspricht der der Laschen 5 und Einbuchtungen 4, wobei auf die Ausstanzung 8 ggf. verzichtet werden kann.

Durch die erfindungsgemäße Ausbildung der Griffmulden mit den entsprechend geformten Einbuchtungen 4 und zugeordneten Laschen 5 ist insgesamt eine besonders leichte Handhabung der Verpackung 1 möglich. Zum einen bilden die Griffmulden (Einbuchtungen 4, Laschen 5) für die Hand eines Benutzers geeignete Aufnahmen, um die Verpackung sicher handhaben zu können, zum anderen dienen sie als sichere Fixierung zwischen den beiden Verpackungsteilen 2, 3, wobei diese Fixierung durch die zusätzliche Arretierung 13, 14 noch verbessert werden kann. Durch die spezielle Ausgestaltung der Laschen 5 mit der Handhabungsöffnung 8 ist ein leichtes Wiedertrennen der beiden Verpackungsteile 2, 3 möglich, so daß der Benutzer dazu motiviert ist, beide Verpackungsteile getrennt zu entsorgen, insbesondere den Stützmantel 3 einem Altpapierrecycling zuzuführen.

Der Stützmantel 3 kann auch mehrlagig ausgebildet sein, wenn dies aus Stabilitätsgründen erforderlich ist.

Außerdem kann die Arretierung 13, 14 auch für Verpackungen ohne Griffmulden (Einbuchtungen 4) vorgesehen sein und als alleiniges Arretierelement zwischen Innenbehälter 2 und Stützmantel 3 dienen, wie in Fig. 2 dargestellt. Hierbei kann die Lasche auch dreieckförmig ausgebildet sein, wie dies anhand der Lasche 14a in Fig. 6 dargestellt ist. Die Lasche 14a ist durch eine Stanzlinie 6 und zwei Rilllinien 7 im Stützmantel 3 begrenzt. Zweckmäßigerweise, aber nicht notwendigerweise, wirkt die Lasche 14a mit einer querschnittlich dreieckförmigen Einbuchtung 13a im Kunststoffhohlkörper 2 zusammen (Fig. 5). Gegebenenfalls können in einer Verpackung 1 auch lediglich zwei Arretierungen 13, 14 oder 13a, 14a oder 13, 14a in einer Eckkante des Kunststoffhohlkörpers angeordnet sein, ohne daß Griffmulden (Einbuchtungen 4, Laschen 5) ausgebildet sind. Die Laschen 5, 14 und 14a sind über Rilllinien 7, die ihre Seitenkanten bilden, an dem Stützmantel 3 angelenkt und weisen mindestens eine quer zur Eckkante geschnittene Ausstanzung oder Stanzlinie 6 auf.

## Patentansprüche

1. Verpackung (1) für schüttfähige Güter, wie Flüssigkeiten oder rieselfähige Feingranulate o. dgl., die aus einem inneren, das zu verpackende Gut aufnehmenden, mittels Blasverfahren dünnwandig ausgebildeten Kunststoffhohlkörper (2) mit vorzugsweise im wesentlichen rechteckigem Querschnitt und aus einem den Kunststoffhohlkörper (2) umgebenden, in der Verpackungslage am Kunststoffhohlkörper (2) anliegenden boden- und deckelfreien Stützmantel (3), vorzugsweise mit einem oberen Auflagerand (11), besteht, wobei im Kunststoffhohlkörper vorzugsweise eine obere Auflageschulter (12) zum Abstützen am Auflagerand (11) des Stützmantels (3) vorgesehen ist und wobei der Kunststoffhohlkörper (2) wenigstens eine Einbuchtung (4, 13, 13a) mit Abstand zur Boden- und Schulterfläche aufweist und der Stützmantel (3) mit wenigstens einer nach innen in die Einbuchtung (4, 13, 13a) umfaltbaren, als Fixierelement für den Stützmantel (3) ausgebildeten laschenartigen Ausstanzung (5, 14, 14a) versehen ist,
**dadurch gekennzeichnet,**
daß in lediglich einer Eckkante oder zwei gegenüberliegenden Eckkanten jeweils mindestens eine Einbuchtung (4, 13, 13a) ausgebildet ist, in die eine an zwei Seitenkanten am Stützmantel (3) angelenkte und quer zur Eckkante geschnittene Lasche (5, 14, 14a) eingefaltet ist.

2. Verpackung nach Anspruch 1,
**dadurch gekennzeichnet,**
daß der Kunststoffhohlkörper (2) an zwei diagonal gegenüberliegenden Eckbereichen jeweils eine etwa quaderförmige Einbuchtung (4) aufweist, der jeweils eine einfaltbare Lasche (5) zugeordnet ist.

3. Verpackung nach Anspruch 1 oder 2,
**dadurch gekennzeichnet,**
daß in den einfaltbaren Laschen (5) Handhabungsöffnungen (8) ausgespart sind.

4. Verpackung nach einem oder mehreren der vorangehenden Ansprüche,
**dadurch gekennzeichnet,**
daß in einer Eckkante des Kunststoffhohlkörpers (2) zwei Einbuchtungen (4, 13, 13a) mit jeweils einer zugeordneten Lasche (5, 14, 14a) des Stützmantels (3) ausgebildet sind.

## Claims

1. A pack (1) for pourable products, such as liquids or free-flowing fine granules or the like, which consists of an inner thin-walled blown plastic container (2), preferably of substantially rectangular cross-section, intended to hold the product and of a base- and cover-free supporting jacket (3) - preferably with an upper supporting edge (11) - surrounding the blown plastic container (2) and bearing against it in the in-use position of the pack, the blown plastic container preferably being provided with an upper bearing shoulder (12) for resting on the supporting edge (11) of the supporting jacket (3) and comprising at least one recess (4,13,13a) at a distance from its base and shoulder and the supporting jacket (3) being provided with at least one lap (5,14,14a) designed to fold over inwards into the recess (4,13,13a) as a fixing element for the supporting jacket (3), characterized in that at least one recess (4,13,13a) is provided at only one corner or at two opposite corners, a lap (5,14,14a) foldably connected to the supporting jacket (3) along two side edges and cut transversely of the corner being folded into said recess.

2. A pack as claimed in claim 1, characterized in that the blown plastic container (2) comprises a substantially square recess (4) at each of two diagonally opposite corners, a folding lap (5) being associated with each recess.

3. A pack as claimed in claim 1 or 2, characterized in that grip holes (8) are formed in the folding laps (5).

4. A pack as claimed in one or more of the preceding claims, characterized in that two recesses (4,13,13a) each with an associated lap (5,14,14a) of the supporting jacket (3) are formed in one corner of the blown plastic container (2).

## Revendications

1. Emballage (1) pour matières en vrac, telles que des liquides ou des granulés fins pouvant s'écouler, ou autres matières semblables, constitué, d'une part, d'un corps creux (2) interne en matière plastique destiné à contenir la matière à emballer, pourvu de parois minces fabriquées au moyen d'un procédé de soufflage et ayant une section transversale qui, de préférence, est sensiblement rectangulaire et, d'autre part, d'une gaine de soutien (3) sans fond et sans dessus, pourvue de préférence d'un bord d'appui (11), qui entoure le corps creux (2) en matière plastique et est contigue à celui-ci (2) lorsque l'emballage est formé, ce corps creux (2) étant pourvu, de préférence, d'un épaulement d'appui (10) supérieur reposant sur le bord d'appui (11) de la gaine de soutien (12) et d'au moins une cavité (4, 13, 13a) située à distance de la surface formant le fond et de l'épaulement (10), la gaine de soutien (3) étant pourvue d'au moins une ouverture ou poinçonnage (5, 14, 14a) formant une languette repliable à l'intérieur de la cavité (4, 13, 13a) et servant d'élément de fixation pour la gaine de soutien (3), cet emballage étant caractérisé par le fait qu'une cavité (4, 13, 13a) au moins est formée dans un seul angle constituant un coin ou dans deux angles constituant deux coins situés en regard l'un de l'autre, cavité (4, 13, 13a) à l'intérieur de laquelle est repliée une languette (5, 14, 14a) articulée sur la gaine de soutien (3) par deux arêtes latérales et découpée perpendiculairement à l'arête formant le coin.

2. Emballage selon la revendication 1, caractérisé par le fait que le corps creux (2) en matière plastique est pourvu, dans chacune des deux zones formant deux coins situés diagonalement en regard l'un de l'autre, d'une cavité (4) à peu près carrée, chaque cavité (4) ayant une languette (5) pliable qui coopère avec elle.

3. Emballage selon l'une ou l'autre des revendications 1 ou 2, caractérisé par le fait que des ouvertures (8) favorisant la manipulation sont découpées dans les languettes (5) repliables.

4. Emballage selon l'une quelconque des revendications 1 à 3, caractérisé par le fait que le corps creux (2) en matière plastique est pourvu, dans un de ses angles formant un coin, de deux cavités (4, 13, 13a) ayant chacune une languette (5, 14, 14a) de la gaine de soutien (3) qui coopère avec elle.
